# EUROPÄISCHE PATENTSCHRIFT

(11) **EP 3 183 497 B1**
(45) Veröffentlichungstag und Bekanntmachung des Hinweises auf die Patenterteilung: **18.07.2018**
(21) Anmeldenummer: 15778966.0
(22) Anmeldetag: 13.10.2015
(51) Int. Cl.: F23R 3/00, F23R 3/60, F23M 5/08

(54) **HITZESCHILDELEMENT UND VERFAHREN ZU SEINER HERSTELLUNG**
HEAT SHIELD ELEMENT AND METHOD FOR THE PRODUCTION THEREOF
ÉLÉMENT FORMANT BOUCLIER THERMIQUE ET PROCÉDÉ DE FABRICATION DE CELUI-CI

(30) Priorität: 20.10.2014 DE 102014221225
(43) Veröffentlichungstag der Anmeldung: 28.06.2017
(73) Patentinhaber: Siemens Aktiengesellschaft, 80333 München (DE)
(72) Erfinder: HAUSER, Thomas, 15366 Hönow (DE); KREUTZER, Andreas, 12621 Berlin - Hellersdorf (DE); LAPP, Patrick, 10367 Berlin (DE); PIEGERT, Sebastian, 03222 Lübbenau (DE); PURSCHKE, Simon, 12165 Berlin (DE)
(86) Internationale Anmeldenummer: PCT/EP2015/073661
(87) Internationale Veröffentlichungsnummer: WO 2016/062581

(56) Entgegenhaltungen:
- EP-A1- 1 672 281
- EP-A1- 2 549 063
- WO-A1-2005/049312
- WO-A1-2014/137428
- DE-A1-102005 046 731
- US-A- 4 820 097

## Beschreibung

Die Erfindung betrifft ein Hitzeschildelement, insbesondere zur Auskleidung einer Brennkammerwand mit integrierten Kühlluftkanälen nach dem Oberbegriff des Anspruchs 1.

Im Hinblick auf eine stetige Erhöhung der Wirkungsgrade von Gasturbinen wird unter anderem versucht, eine möglichst hohe Temperatur des Heißgases und ggf. auch einen erhöhten Massenstrom zu erreichen und gleichzeitig Luft für die Kühlung der mit diesem Heißgas beaufschlagten Bauteile einzusparen. D.h., Bauteile, wie beispielsweise Hitzeschilde in den Brennkammern, sollen bei geringerem Verbrauch von Kühlluft höheren Temperaturen standhalten können. Erschwerend kommt hinzu, dass Rohlinge für metallische Hitzeschildelemente, die typischerweise mittels Gussverfahren hergestellt werden, aufgrund der Vielfalt an verschieden geformten Hitzeschildelemente für eine Ringbrennkammer sowie hoher Anforderungen an die Form oft entweder verhältnismäßig teuer sind oder hinsichtlich der Qualität nicht den Anforderungen genügen.

Die meisten bestehenden Kühlkonzepte basieren auf einer Prallkühlung der zu kühlenden Wand, was aber weder im Hinblick auf den Kühlluftverbrauch noch auf die erzielbare Wirkung ein Optimum darstellt. Prallkühlung wirkt im Wesentlichen lokal und die Kühlung der mit Heißgas beaufschlagten Teile erfolgt erst auf deren Rückseite.

Problematisch hinsichtlich der Kühlung ist insbesondere der Randbereich zwischen zwei Hitzeschildelemente, wo die Gefahr des Heißgaseinzugs hinter das Hitzeschild besteht. Hierzu sind aus dem Stand der Technik, beispielsweise aus der DE 10 2012 204 103 A1, Hitzeschildelemente bekannt, welche an einem umlaufenden Rand eine Mehrzahl von Durchgangsbohrungen aufweisen, durch die Kühlluft in den Spalt zwischen zwei Hitzeschildelemente geblasen werden kann.

Wenngleich mit vorheriger Ausführung ein Heißgaseinzug weitgehend vermieden werden kann, so besteht unvermindert die Forderung die Kühlung des Hitzeschildelements bei vermindertem Kühlluftverbrauch zu verbessern.

Hierzu schlägt die WO 2006/064038 A1 ein Hitzeschildelement vor, welches innerhalb dessen Wandung Kühlluftkanäle aufweist. Dieses ermöglicht eine nahezu optimale Kühlung des Hitzeschildelements bei geringem Kühlluftverbrauch. Die Kühlung findet in den Kühlkanälen statt und bewirkt eine Temperaturverringerung in der Wand des zu kühlenden Hitzeschildelements selbst.

Jedoch hat es sich als nachteilig herausgestellt, dass der Randbereich des Hitzeschildelements unzureichend durch die inneren Kühlluftkanäle gekühlt werden kann.

Aufgabe der Erfindung ist es, ein Hitzeschildelement der eingangs genannten Art bereitzustellen, das einen möglichst geringen Verbrauch an Kühlluft bei vorteilhafter Kühlung desselben ermöglicht und das zugleich möglichst einfach und kostengünstig herzustellen und zu montieren ist.

Ferner ist es eine Aufgabe der Erfindung ein Verfahren zur Herstellung eines Hitzeschildelements nach der Erfindung anzugeben.

Das gattungsgemäße Hitzeschildelement ist bestimmt zur Verwendung bei einer Brennkammer, wobei es sich insbesondere um die Brennkammer bei einer Gasturbine handelt. Hierbei umfasst das Hitzeschildelement zunächst einmal eine Wand, welche eine mit einem heißen Medium beaufschlagbare Heißseite und eine der Heißseite gegenüberliegende Kaltseite aufweist. Umlaufend um die Wand befindet sich ein Rand, welcher sich von der Heißseite bis über die über die Ebene der Kaltseite hinaus erstreckt. Dabei weist der Rand eine an die Kaltseite angrenzende Innenseite und eine gegenüberliegende an die Heißseite angrenzende Außenseite auf. Im Wesentlichen in der Mitte der Wand ist eine Befestigungsvorrichtung angeordnet, welche sich von der Wand von der Heißseite wegweisend über die Kaltseite hinaus erstreckt. Hierbei weist die Befestigungsvorrichtung eine Durchgangsöffnung auf, so dass an der Befestigungsvorrichtung bei Durchgriff durch die Durchgangsöffnung ein Befestigungsmittel angebracht werden kann.

Zur Verbesserung der Kühlung eines gattungsgemäßen Hitzeschildelements über dessen Fläche sowie im Randbereich werden erfindungsgemäß eine Mehrzahl Kühlkanäle in das Hitzeschildelement eingebracht, welche die Wand des Hitzeschildelements vom der Befestigungsvorrichtung bis zum Rand durchziehen. Hierbei ist vorgesehen, dass bei der Befestigungsvorrichtung Kühllufteintritte in die Kühlluftkanäle angeordnet sind, wobei Kühlluftaustritte aus den Kühlluftkanälen im Bereich des Randes angeordnet werden.

In einer ersten erfindungsgemäßen Ausführungsform werden erste Kühlluftaustritte auf der Außenseite des Randes angeordnet, so dass ein Austritt der Kühlluft in den Spalt zwischen benachbarten Hitzeschildelementen erfolgt. In dieser Konfiguration strömt das Kühlmittel durch alle Teile des Hitzeschildelements in der Reihenfolge Befestigungselement, Wand, Rand und kühlt somit in allen Bereichen, bevor die Kühlluft am Rand in den Spalt zwischen zwei Hitzeschildelementen in die Brennkammer abgegeben wird und sperrt vorteilhaft den Spalt gegen Einzug von Heißgas aus der Brennkammer.

In einer zweiten alternativen oder ergänzenden erfindungsgemäßen Ausführungsform werden dritte Kühlluftaustritte auf der Heißseite der Wand im Bereich des Randes angeordnet, so dass ein Austritt der Kühlluft unmittelbar benachbart zum Spalt in die Brennkammer hinein erfolgt. Hiermit wird eine zusätzliche Filmkühlung des Hitzeschildelements ermöglicht. Die heiße Seite des Hitzeschildelements kann damit homogen auf einer konstanten Temperatur gehalten werden, da sich eine schützende Grenzschicht zwischen den heißen Brennkammergasen und dem Hitzeschildelement ausbildet.

Bei der bekannten Ausführungsform mit integrierten Kühlluftkanälen führt die Rückführung des Kühlluftstroms auf die Unterseite der Hitzeschildelemente dazu, dass nun der aufgeheizte Luftstrom abzuführen ist, was wiederum ein Folgeproblem hin sichtlich der Kühlluft verursacht. Durch die erfindungsgemäße Anordnung der ersten und/oder dritten Kühlluftaustritte am Rand des Hitzeschildelements mit einem Ausströmen der aufgeheizten Kühlluft in den Spalt und/oder in die Brennkammer hinein wird die Wärme vom Hitzeschildelement abtransportiert, ohne dass die Wärme das Innere, d.h. die Kaltseite, des Hitzeschildelements erreicht. Mit derselben Luftmenge ist also eine weitere Verringerung der Temperatur im Innenraum des Hitzeschildelements erreichbar (bzw. dieselbe Temperatur mit weniger Kühlluft). Eine Temperaturverringerung wirkt sich positiv auf weitere Bauteile des Hitzeschildelements aus, die weniger thermisch belastet werden.

Vorzugsweise sind Kühllufteintritte auf einer Außenseite der Befestigungsvorrichtung vorgesehen. Die Befestigungsvorrichtung ist zentral auf der Wand des Hitzeschildelements angeordnet und ist daher der ideale Ort für die Einspeisung der Kühlluft in die Kühlluftkanäle.

In einer bevorzugten Ausführungsform sind zweite Kühlluftaustritte auf der Innenseite der Befestigungsvorrichtung vorgesehen. Damit kann die Kühlfunktion auf das Befestigungsmittel des Hitzeschildelements ausgedehnt werden. Typischerweise kommen zur Befestigung von Hitzeschildelementen innengekühlte Befestigungsschrauben zum Einsatz. Erfolgt nun eine Kühlung der Befestigungsvorrichtung selbst, können einfachere Befestigungsschrauben ohne Innenkühlung verwendet werden, die entsprechend kostengünstiger und aufgrund des einfacheren Designs auch zuverlässiger sind.

In einer anderen bevorzugten Ausführungsform sind vierte Kühlluftaustritte auf der Heißseite im Bereich der Befestigungsvorrichtung vorgesehen. Hiermit wird eine zusätzliche Filmkühlung des Hitzeschildelements im Bereich der Befestigung ermöglicht, so dass sich eine schützende Grenzschicht zwischen den heißen Brennkammergasen und dem Befestigungsmittel ausbildet.

Es ist zunächst unerheblich, ob die zweiten Kühlluftaustritte und/oder die vierten Kühlluftaustritte von den zum Rand führenden Kühlluftkanälen versorgt werden oder weitere Kühlluftkanäle ausgehend von der Befestigungsvorrichtung zu den zweiten und/oder vierten Kühlluftaustritten führen.

Es ist zweckmäßig, wenn die Durchgangsöffnung der Befestigungsvorrichtung eine Anlagefläche für einen Schraubenkopf aufweist, so dass die Schraube im eingebauten Zustand im Hitzeschildelement versenkt ist, so dass sie nicht an exponierter Stelle mit Heißgas beaufschlagt wird.

Bevorzugt ist das Hitzeschildelement im Wesentlichen metallisch, d.h. es besteht im Wesentlichen aus einem Metall oder einer Metalllegierung, z.B. hochtemperaturresistente Legierungen auf Eisen-, Chrom-, Nickel- oder Kobaltbasis. Gegenüber Keramiken weisen Metalle eine geringere Sprödigkeit sowie eine günstigere Wärme- und Temperaturleitfähigkeit auf.

Das Hitzeschildelement wird als Schutz und zur Kühlung einer heißgasführenden Brennkammer benutzt, vorzugsweise einer ringförmigen Brennkammer einer Gasturbine, die eine Tragstruktur aufweist, an der solche Hitzeschildelemente angebracht sind.

Das Hitzeschildelement ist dabei vorzugsweise mit einem Befestigungsmittel, beispielsweise einer Schraube, an der Tragstruktur angeordnet.

Im vorteilhaften Verfahren zum Herstellen eines Hitzeschildelements mit einer Wand, welche eine mit einem heißen Medium beaufschlagbare Heißseite und eine der Heißseite gegenüberliegende Kaltseite aufweist, und mit einem an die Wand angrenzenden, umlaufenden, sich über die Ebene der Kaltseite hinaus erstreckenden Rand mit einer Innen- und einer Außenseite und mit einer im Wesentlichen in der Mitte der Kaltseite der Wand angeordneten Befestigungsvorrichtung, welche sich im Wesentlichen senkrecht von der Wand weg erstreckt, wobei in Befestigungsvorrichtung, Wand und Rand Kühlkanäle angeordnet sind, die sich über mindestens zwei der drei erstrecken, wird ein metallischer Werkstoff mit geeigneter örtlicher Verteilung in Pulverform in Schichten auf einer Unterlage mittels Laserstrahlung umgeschmolzen, so dass sich beim Erstarren des geschmolzenen Pulvers jeweils eine weitere feste Schicht ausbildet.

Die Verwendung des sogenannten "Selektiven Laserschmelzens" zur vergleichsweise einfachen, aber präzisen Herstellung der Hitzeschildelemente ermöglicht das Einbringen komplexer Innenkonturen zur verbesserten Kühlung des gesamten Bauteils mit der Folge eines geringeren Verschleißes. Die im Betrieb notwendige Kühlluftmenge und somit auch die Stickoxid-Emissionen können gesenkt werden. Auf eine aufwändige Prallkühlung kann verzichtet werden.

Zu Beginn des Verfahrens wird in einem ersten Schritt ein dreidimensionales CAD-Modell erstellt, welches in einem zweiten Schritt in Schichten zerlegt wird. Die eigentliche Fertigung des Hitzeschildelements erfolgt in den folgenden Schritten, wobei im dritten Schritt eine Pulverschicht auf eine Unterlage aufgetragen wird, im vierten Schritt das aufgetragene Pulver durch einen Laser belichtet bzw. umgeschmolzen wird und im fünften Schritt die Unterlage um die Schichtdicke aus dem zweiten Schritt abgesenkt wird. Die dritten bis fünften Schritte werden so oft wiederholt, bis das Hitzeschildelement vollständig hergestellt ist.

Insbesondere Hitzeschildelemente mit vergleichsweise geringen Stückzahlen sind über dieses Verfahren sinnvoll herzustellen. Auch kann im Servicefall schnell auf den Bedarf reagiert werden, so dass Ausfallzeiten der Anlagen verringert werden.

Die Erfindung wird beispielhaft anhand der Zeichnungen näher erläutert. Es zeigen schematisch und nicht maßstäblich:
- Figur 1: einen Halbschnitt durch eine Gasturbine mit Brennkammer,
- Figur 2: eine Hitzeschildelement nach dem Stand der Technik,
- Figur 3: ein Ausführungsbeispiel für ein erfindungsgemäßes Hitzeschildelement in erster Ausführungsform,
- Figur 4: ein Ausführungsbeispiel mit einer Erweiterung der Ausführung aus Fig. 3,
- Figur 5: ein Ausführungsbeispiel für ein erfindungsgemäßes Hitzeschildelement in zweiter Ausführungsform,
- Figur 6: ein weiteres Ausführungsbeispiel mit einer Erweiterung der Ausführung aus Fig. 3,
- Figur 7: einen Ausschnitt der Brennkammer mit filmgekühlten Hitzeschildelementen.

Die Figur 1 zeigt eine Gasturbine 21, die 21 teilweise längs aufgeschnitten dargestellt ist. Die Gasturbine 21 weist einen Verdichter, eine Ringbrennkammer (20) mit einer Mehrzahl von Brennern für einen flüssigen oder gasförmigen Brennstoff, eine Turbine zum Antrieb des Verdichters und eines in FIG 1 nicht dargestellten Generators auf. Dabei ist die Brennkammerwand mit Hitzeschildelementen 1 ausgekleidet, bzw. die Hitzeschildelemente 1 sind an einer Tragstruktur 22 an der Brennkammerwand angebracht. Im Betrieb der Gasturbine 21 wird Luft aus der Umgebung angesaugt. Im Verdichter wird die Luft verdichtet und dadurch teilweise erwärmt. Ein kleiner Teil der Luft wird dem Verdichter entnommen und als Kühlmittel den Hitzeschildelementen 1 zugeführt, der größere Teil der Luft wird den Brennern zur Verbrennung zugeführt. In der Brennkammer 20 wird der größere Teil der Luft aus dem Verdichter mit dem flüssigen oder gasförmigen Brennstoff zusammengebracht und verbrannt. Dabei entsteht ein Heißgas, das die Gasturbine 21 antreibt. In der Turbine erfolgt eine Entspannung und Abkühlung des Heißgases.

In der Figur 2 ist ein Hitzeschildelement 30 nach dem Stand der Technik schematisch dargestellt. Das Hitzeschildelement 30 hat eine Wand 2, welche 2 eine mit einem heißen Medium beaufschlagbare Heißseite 3 (in Figur 2 auf der abgewandten Seite) und eine der Heißseite 3 gegenüberliegende Kaltseite 4 aufweist, sowie einen an die Wand 2 angrenzenden, umlaufenden, sich über die Ebene der Kaltseite 4 hinaus erstreckenden Rand 5 mit einer Innen- 6 und einer Außenseite 7. Ferner ist im Wesentlichen in der Mitte der Kaltseite 4 der Wand 2 eine Befestigungsvorrichtung 8 angeordnet, welche 8 sich im Wesentlichen senkrecht von der Wand 2 weg erstreckt. Das Hitzeschildelement 30 wird durch die Befestigungsvorrichtung 8 hindurch mit einer Schraube oder einem Bolzen an der Tragstruktur 22 befestigt.

In der Figur 3 ist schematisch ein erste Ausführungsbeispiel für ein Hitzeschildelement 1 nach der ersten Ausführungsform der Erfindung gezeigt, bei dem ausgehend von der Befestigungsvorrichtung 8 in der Wand 2 bis zum Rand 5 Kühlkanäle 9 angeordnet sind. Dabei sind Kühllufteintritte 10 auf einer Außenseite 11 der Befestigungsvorrichtung 8 und entsprechende erste Kühlluftaustritte 12 auf der Außenseite 7 des Randes 5 vorgesehen.

In der Figur 4 ist eine Ausführungsform des Hitzeschildelementes 1 aus Fig.1 gezeigt, welches 1 weiterhin zweite Kühlluftaustritte 13 aufweist. Zur Verbesserung der Kühlfunktion für das Befestigungsmittel (nicht gezeigt), beispielsweise eine Schraube oder ein Bolzen, sind in diesem Beispiel auf der Innenseite 14 der Befestigungsvorrichtung 8 die zweiten Kühlluftaustritte 13 vorgesehen. Hiermit kann eine aufwändigere, innengekühlte Befestigungsschraube durch eine einfache Schraube zur Befestigung des Hitzeschildelements 1 an der Tragstruktur 22 ersetzt werden.

Die Figur 5 zeigt ein Ausführungsbeispiel für ein Hitzeschildelementes 1 nach der zweiten Ausführungsform der Erfindung, wonach dritte Kühlluftaustritte 15 auf der Heißseite 3 im Bereich des Randes 5 vorgesehen sind. Durch den Einsatz einer Filmkühlung wird die heiße Seite des Hitzeschildelements 1 homogen auf einer konstanten Temperatur gehalten. Es bildet sich eine schützende Grenzschicht zwischen den heißen Brennkammergasen und dem Hitzeschildelement 1 aus. Weiterhin schützt die Anordnung der dritten Kühlluftöffnungen 15 im Bereich des Randes 5 ebenso den Spalt zwischen benachbarten Hitzeschildelementen 1 vor einem Heißgaseinzug.

Die Figur 6 zeigt ein weiteres Ausführungsbeispiel für ein erfindungsgemäßes Hitzeschildelement 1. Dieses ist zunächst analog dem Beispiel aus Fig. 3 ausgeführt und weist einen sich von der Befestigungsvorrichtung 8 über die Wand 2 bis zum Rand 5 erstreckenden Kühlluftkanal 9 aufweist. Dazu werden innerhalb des Hitzeschildelements im Wechsel mit den Kühlluftkanälen 9 weitere Kühlluftkanäle 29 angeordnet, welche sich ebenfalls ausgehend von der Außenseite der Befestigungsvorrichtung 8 bis zur Wand 2 erstrecken. Dort münden die weiteren Kühlluftkanäle 29 in vierte Kühlluftaustritte 25, welche nahe der Befestigungsvorrichtung 8 auf der Heißseite 3 der Wand 2 angeordnet sind.

Die Figuren 2 bis 6 zeigen die Befestigungsvorrichtung 8, die 8 sich von der Wand 2 des Hitzeschildelements 1 über die Kaltseite 4 hinaus erstreckt und eine im Wesentlichen senkrecht zur Wand 2 orientierte Durchgangsöffnung 16 aufweist, die 16 so ausgebildet ist, dass sie 16 ein Befestigungsmittel 17 aufnehmen kann. Ferner ist in den Figuren 3 bis 6 erkennbar, dass die Durchgangsöffnung 16 eine Anlagefläche 18 für einen Schraubenkopf 19 aufweist.

Die Figur 7 zeigt einen Ausschnitt einer Brennkammer mit Hitzeschildelementen 1 nach der Erfindung. Zu sehen ist insbesondere die Heißseite 3 mit den dritten Kühlluftaustritten 15 für eine Filmkühlung sowie die Befestigung der Hitzeschildelemente 1 durch Befestigungsmittel 17, beispielsweise Schrauben.

## Patentansprüche

1. Hitzeschildelement (1), insbesondere zur Auskleidung einer Brennkammerwand, mit einer Wand (2), welche eine mit einem heißen Medium beaufschlagbare Heißseite (3) und eine gegenüberliegende Kaltseite (4) aufweist, und mit einem umlaufenden sich von der Heißseite (03) über die Kaltseite (4) hinaus erstreckenden Rand (5), welcher (5) eine an der Kaltseite (04) angrenzende Innenseite (6) und eine an der Heißseite (03) angrenzende Außenseite (7) aufweist, und mit einer im Wesentlichen in der Mitte der Wand (2) angeordneten Befestigungsvorrichtung (8), welche (8) sich von der Wand (2) weg über die Kaltseite (4) hinaus erstreckt und eine Durchgangsöffnung (16) zur Aufnahme eines Befestigungsmittel (17) aufweist, wobei eine Mehrzahl Kühlkanäle (9) von der Befestigungsvorrichtung (8) durch die Wand (2) bis zum Rand (5) verlaufen,
**dadurch gekennzeichnet, dass**
erste Kühlluftaustritte (12) der Kühlkanäle (9) auf der Außenseite (7) des Randes (5) und/oder dritte Kühlluftaustritte (15) auf der Heißseite (3) am Rand (5) angeordnet sind.

2. Hitzeschildelement (1) nach einem der Ansprüche 1,
**dadurch gekennzeichnet,**
**dass** die Kühllufteintritte (10) auf einer Außenseite (11) der Befestigungsvorrichtung (8) vorgesehen sind.

3. Hitzeschildelement (1) nach Anspruch 1 oder 2,
**dadurch gekennzeichnet,**
**dass** zweite Kühlluftaustritte (13) auf einer Innenseite (14) der Befestigungsvorrichtung (8) vorgesehen sind.

4. Hitzeschildelement (1) nach einem der Ansprüche 1 bis 3, **dadurch gekennzeichnet,**
**dass** vierte Kühlluftaustritte (25) auf der Heißseite (3) im Bereich der mittigen Befestigungsvorrichtung (8) vorgesehen sind.

5. Hitzeschildelement (1) nach einem der Ansprüche 1 bis 4, **dadurch gekennzeichnet,**
**dass** die Durchgangsöffnung (16) eine Anlagefläche (18) für einen Schraubenkopf (19) aufweist.

6. Hitzeschildelement (1) nach einem der Ansprüche 1 bis 5, **dadurch gekennzeichnet,**
**dass** das Hitzeschildelement (1) im Wesentlichen metallisch ist.

7. Brennkammer (20) einer Gasturbine (21) mit einer Tragstruktur (22) und mit mehreren (22) daran angebrachten Hitzeschildelementen (1) nach einem der vorhergehenden Ansprüche.

8. Gasturbine (21) mit einer Brennkammer (20) nach Anspruch 7.

9. Verfahren zum Herstellen eines Hitzeschildelements (1) nach einem der vorhergehenden Ansprüche,
**dadurch gekennzeichnet,**
**dass** ein metallischer Werkstoff mit in Pulverform in Schichten auf einer Unterlage mittels Laserstrahlung umgeschmolzen wird, so dass sich beim Erstarren des geschmolzenen Pulvers jeweils eine weitere feste Schicht ausbildet.

## Claims

1. Heat shield element (1), in particular for cladding a combustion chamber wall, having a wall (2) which has a hot side (3) that can be exposed to a hot medium and an opposing cold side (4), and having a peripheral rim (5) that extends from the hot side (3) beyond the cold side (4), which (5) has an inner side (6) adjoining the cold side (4) and an outer side (7) adjoining the hot side (3), and having an attachment device (8) which is arranged essentially in the middle of the wall (2) and which (8) extends away from the wall (2) beyond the cold side (4) and has a through-opening (16) for receiving an attachment means (17),
wherein a plurality of cooling channels (9) run from the attachment device (8) through the wall (2) to the rim (5), **characterized in that**
first cooling air outlets (12) of the cooling channels (9) are arranged on the outer side (7) of the rim (5), and/or third cooling air outlets (15) are arranged on the hot side (3) at the rim (5).

2. Heat shield element (1) according to Claim 1, **characterized in that**
the cooling air inlets (10) are provided on an outer side (11) of the attachment device (8).

3. Heat shield element (1) according to Claim 1 or 2, **characterized in that**
second cooling air outlets (13) are provided on an inner side (14) of the attachment device (8).

4. Heat shield element (1) according to one of Claims 1 to 3, **characterized in that**
fourth cooling air outlets (25) are provided on the hot side (3) in the region of the central attachment device (8) .

5. Heat shield element (1) according to one of Claims 1 to 4, **characterized in that**
the through-opening (16) has a bearing face (18) for a screw head (19).

6. Heat shield element (1) according to one of Claims 1 to 5, **characterized in that**
the heat shield element (1) is essentially metallic.

7. Combustion chamber (20) of a gas turbine (21) having a supporting structure (22) and having, attached thereto, multiple (22) heat shield elements (1) according to one of the preceding claims.

8. Gas turbine (21) having a combustion chamber (20) according to Claim 7.

9. Method for the production of a heat shield element (1) according to one of the preceding claims,
**characterized in that**
a metallic material in powder form is melted in layers on a substrate by laser radiation so that another solid layer forms when the molten powder solidifies.

## Revendications

1. Elément (1) de bouclier thermique, notamment pour revêtir une paroi de chambre de combustion, comprenant une paroi (2), qui a un côté (3) chaud pouvant être soumis à un fluide chaud et un côté (4) froid opposé, et comprenant un bord (5), qui s'étend, en faisant le tour, du côté (03) chaud au-delà du côté (4) froid et qui (5) a une face (6) intérieure, voisine du côté (04) froid, et une face (7) extérieure, voisine du côté (03) chaud, et comprenant un dispositif (8) de fixation, qui est disposé sensiblement au milieu de la paroi (2), qui s'étend de la paroi (2) au-delà du côté (4) froid, et qui a une ouverture (16) traversante de réception d'un moyen (17) de fixation,
dans lequel une pluralité de conduits (9) de refroidissement s'étendent du dispositif (8) de fixation jusqu'au bord (5) en traversant la paroi (2), **caractérisé en ce que** de premières sorties (12) pour de l'air de refroidissement des conduits (9) de refroidissement sont prévues, sur la face (7) extérieure du bord (5) et/ou des troisièmes sorties (15) d'air de refroidissement sont prévues du côté (3) chaud du bord (5).

2. Elément (1) de bouclier thermique suivant la revendication 1,
**caractérisé**
**en ce que** les entrées (10) d'air de refroidissement sont prévues sur une face (11) extérieure du dispositif (8) de fixation.

3. Elément (1) de bouclier thermique suivant la revendication 1 ou 2,
**caractérisé**
**en ce que** les deuxièmes sorties (13) d'air de refroidissement sont prévues sur une face (14) intérieure du dispositif (8) de fixation.

4. Elément (1) de bouclier thermique suivant l'une des revendications 1 à 3,
**caractérisé**
**en ce que** des quatrièmes sorties (25) d'air de refroidissement sont prévues du côté (3) chaud dans la région du dispositif (8) de fixation au milieu.

5. Elément (1) de bouclier thermique suivant l'une des revendications 1 à 4,
**caractérisé**
**en ce que** l'ouverture (16) traversante a une surface (18) d'application d'une tête (19) de vis.

6. Elément (1) de bouclier thermique suivant l'une des revendications 1 à 5,
**caractérisé**
**en ce que** l'élément (1) de bouclier thermique est essentiellement métallique.

7. Chambre de combustion (20) d'une turbine (21) à gaz, ayant une structure (22) porteuse et plusieurs éléments (1) de bouclier thermique suivant l'une des revendications précédentes, qui y sont mis.

8. Turbine (21) à gaz ayant une chambre de combustion (20) suivant la revendication 7.

9. Procédé de fabrication d'un élément (1) de bouclier thermique suivant l'une des revendications précédentes, **caractérisé**
**en ce que** faire refondre, au moyen d'un faisceau laser, un matériau métallique ayant des couches sous forme de poudre sur un support, de manière à constituer, à la solidification de la poudre fondue, respectivement une autre couche solide.
